# EUROPÄISCHE PATENTSCHRIFT

(11) **EP 1 093 402 B1**
(45) Veröffentlichungstag und Bekanntmachung des Hinweises auf die Patenterteilung: **14.08.2002**
(21) Anmeldenummer: 99944237.9
(22) Anmeldetag: 01.07.1999
(51) Int. Cl.: B07C 1/00

(54) **VORRICHTUNG UND VERFAHREN ZUM ERZEUGEN EINES GESAMTSTAPELS**
DEVICE AND METHOD FOR PRODUCING A COMPLETE STACK
DISPOSITIF ET PROCEDE POUR PRODUIRE UNE PILE FINALE

(30) Priorität: 01.07.1998 DE 19829484
(43) Veröffentlichungstag der Anmeldung: 25.04.2001
(73) Patentinhaber: SIEMENS AKTIENGESELLSCHAFT, 80333 München (DE)
(72) Erfinder: Kechel, Ottmar, Irving, TX 75063 (US); ROSENBAUM, Walter, F-75116 Paris (FR); MOK, Josef, D-78476 Allensbach (DE)
(86) Internationale Anmeldenummer: DE9901957
(87) Internationale Veröffentlichungsnummer: WO0001496

(56) Entgegenhaltungen:
- EP-A- 0 718 049
- EP-A- 0 834 354
- US-A- 4 388 994

## Beschreibung

Die Erfindung betrifft eine Vorrichtung und ein Verfahren zum Erzeugen eines Gesamtstapels von mit Verteilinformationen versehenen flachen Sendungen in vorgegebener Verteilreihenfolge aus mehreren Stapeln in gleicher Verteilreihenfolge sortierter Sendungen.

Insbesondere bei der Gangfolgesortierung müssen zunehmend vorsortierte Stapel zu einem Gesamtstapel, der durch den betreffenden Zusteller ausgetragen wird, zusammengefaßt werden. Diese vorsortierten Stapel kommen zum einen von Großkunden, die einheitliche Sendungen wie Zeitschriften, Magazine, Werbeschriften mit Hilfe von Sortierplänen, die durch die Postdienste zur Verfügung gestellt werden, in die richtige Reihenfolge bringen und zum anderen aus dem Postdienst selbst, bei dem entsprechende Sortiermaschinen nur in bestimmten Zeitscheiben zur Verfügung stehen und so mehrere zusammenzufassende Stapel entstehen.
Diese Zusammenfassung der vorsortierten Stapel zu einem Gesamtstapel in der Gangreihenfolge des Zustellers erfolgte bisher hauptsächlich zeitaufwendig manuell, zumeist durch den Zusteller selbst.

Bei Nutzung bisher vorhandener herkömmlicher Sortiermaschinen würde der Vorteil der vorherigen Sortierung in Verteilreihenfolge verloren gehen, da die vorsortierten Stapel nacheinander eingegeben werden, wobei die Vorsortierung keine Rolle spielt.

In der EP-A-0834354 wird eine Vorrichtung beschrieben, bei welcher in der Gangreihenfolge vorsortierte Teilstapel automatisch zu einem Gesamtstapel in der vorgebenen Gangreihenfolge sortiert werden. Nachteilig ist hierbei, daß die Anzahl der Zwischenspeicherstufen umso größer ist, je weiter die entsprechenden Übergabestellen in Förderrichtung hinter der ersten Übergangsstelle liegen.

Der in den unabhängigen Ansprüchen 1 und 18 angegebenen Erfindung liegt deshalb die Aufgabe zugrunde, eine Vorrichtung und ein Verfahren zu schaffen, mit welchen in einer bestimmten Verteilreihenfolge vorsortierte Sendungsstapel automatisch zu einem Gesamtstapel in gleicher Verteilreihenfolge mit möglichst wenig einheitlichen Zwischenspeicherstufen nach der Leseeinrichtung für jeden Teilstapel zusammenzufassen sind.

Die Erfindung ermöglicht eine kostengünstige und sichere automatische Zusammenfassung der vorsortierten Sendungsstapel zu einem Gesamtstapel in gleicher Verteilreihenfolge.

In Nutzung der Sortierung der einzelnen Stapel und des parallelen Laden des Transportmittels, das die Sendungen an die Stapelstelle zur Zusammenfassung zu einem Gesamtstapel transportiert, wird dieser Gesamtstapel rationell und schnell erzeugt. Das Transportmittel besitzt einen aufwandsarmen kontinuierlich angetriebenen, umlaufenden und in Abschnitte unterteilten Transportstrang, mit dem also keine Lücken zwischen Sendungen erzeugt werden können. Da einerseits beim Laden der Sendung auf den Transportstrang klar sein muß, daß nach jeder geladenen Sendung nur noch Sendungen für den gleichen oder einen späteren Verteilhaltepunkt folgen dürfen, andererseits für einen hohen Durchsatz sich möglichst wenige freie Abschnitte auf dem Transportstrang ergeben sollen, muß eine weitreichende Kenntnis über die Zusammensetzung der Einzelstapel vorhanden sein. Deshalb ist es notwendig, wenn diese Kenntnis nicht schon vorhanden ist, in die Stapel soweit wie notwendig hineinzuschauen und die Verteilinformationen zu erfassen. Dies wird erreicht, indem nach dem Lesen der Verteilinformationen die Sendungen in soviel Stufen wie notwendig zwischengespeichert werden.

Werden gemäß Anspruch 18 die bei der Zusammenstellung der einzelnen Stapel gewonnenen Verteilinformationen zusammen mit Stapel und/oder Sendungskennungen an die den Gesamtstapel erzeugende Vorrichtung übertragen, so sind dort die notwendigen Verteilinformationen und Reihenfolgen für sämtliche Sendungen bekannt und für einen optimalen Plan zum Laden der Transporteinrichtung ist eine mehrstufige Zwischenspeicherung nicht unbedingt notwendig.

Vorteilhafte Ausgestaltungen der Erfindung sind in den Unteransprüchen angegeben.

Der Durchsatz kann gemäß der Ansprüche 2 und 3 weiter erhöht werden, indem im zulässigen Umfang Sendungen in den Abschnitten übereinandergestapelt werden.

Zur Parallelisierung und zum möglichst schnellen Beladen des Transportstranges ist es gemäß Anspruch 4 vorteilhaft, auch schon Sendungen für den übernächsten Verteilhaltepunkt auf den Transportstrang zu laden, wenn sichergestellt ist, daß zwischen dem Abschnitt mit der letzten Sendung des aktuellen Verteilhaltepunktes und dem ersten Abschnitt für die Sendungen des übernächsten Verteilhaltepunktes sämtliche Sendungen des nächsten Verteilhaltepunktes passen.
Um einehohe Ausnutzung des Transportstranges zu erreichen, können entsprechend Anspruch 5 auf die letzte Sendungen des aktuellen Verteilhaltepunktes im Rahmen der zulässigen Gesamtdicke bereits Sendungen des nächsten Verteilhaltepunktes gestapelt werden.
Damit möglichst wenig freie Abschnitte auf dem Transportstrang auftreten, ist es günstig, entsprechend Anspruch 6 die Sendungen des als nächstes zu ladenden Verteilhaltepunktes in einen leeren, dem die letzten Sendungen des aktuellen Verteilhaltepunktes enthaltenden Abschnitt am nächsten befindlichen Abschnitt zu laden.

Bei einer weiteren vorteilhaften Ausgestaltung gemäß Anspruch 7 werden alle unter Einhaltung der Verteilreihenfolge gleichzeitig auf den Transportstrang ladbaren Sendungen parallel geladen. Dies dient ebenfalls dem schnellen und kompakten Laden des Transportstranges.
Zur Minimierung der Anzahl freier Abschnitte des Transportstranges sollten gemäß Anspruch 8 die Sendungen für jeweils einen Verteilhaltepunkt in hintereinanderliegende Abschnitte geladen werden, sofern dies auf der Basis der Zusammensetzung der Einzelstapel möglich ist.
Vorteilhaft ist es auch, bei der Ermittlung der auf die Transportstrecke zu ladenden Sendung mit den Sendungen aus der der Stapeleinrichtung am nächsten liegenden Stapelaufnahme entsprechend Anspruch 9 zu beginnen, da diese Sendungen Auswirkungen auf die Ladevorgänge aus den davorliegenden Stapelaufnahmen haben.
Um ein sicheres Laden der Sendungen auf den Transportstrang ohne Beanspruchung der Sendungen zu gewährleisten, ist es gemäß Anspruch 10 vorteilhaft, die Ladegeschwindigkeit der Transportgeschwindigkeit anzupassen und die Ladezeitpunkte auf die Lage der Abschnitte abzustimmen.
Zur aufwandsarmen Realisierung der Zwischenspeicher können diese gemäß Anspruch 11 als separat angesteuerte Transportstrecke ausgeführt werden.
Gemäß Anspruch 12 ist es vorteilhaft, nach den Vereinzelungseinrichtungen und vor den Zwischenspeichern jeweils Dickenmeßeinrichtungen für die Sendungen vorzusehen, so daß die Anzahl der maximal in einen Abschnitt des Transportstranges ladbaren Sendungen unter Einhaltung der maximalen Gesamtdicke ermittelt werden kann.
Vorteilhaft werden gemäß Anspruch 13 die Sendungen liegend gestapelt und transportiert, wodurch eine aufwandsarme gerätetechnische Realisierung möglich wird.

Zur einfachen und robusten Realisierung der Transportstrecken können diese gemäß Anspruch 14 aus endlosen, über Rollen geführten Transportbändern aufgebaut werden.
Um bei den Start-Stop-Bewegungen beim Zwischenspeichern ein Verrutschen der Sendungen auf den Transportbändern zu verhindern, ist es gemäß Anspruch 15 vorteilhaft, die Sendungen mittels federnder Andruckrollen an die Transportbänder zu drücken.
Bei dieser Verarbeitung der liegenden Sendungen ist es entsprechend Anspruch 16 vorteilhaft, die Stapelaufnahmen in die Vereinzelungseinrichtungen einzubeziehen und durch Abziehen der jeweils untersten Sendung zu vereinzeln.
Gemäß Anspruch 17 besitzt die Stapeleinrichtung vorteilhaft zwei Stapelstellen, wobei bei Erreichen eines festgelegten Füllgrades die jeweils andere Stapelstelle angesteuert wird. Dadurch ist ein Abstoppen der Vorrichtung zur Bildung des Gesamtstapels nicht notwendig, da wechselseitig eine Stapelstelle entladen und eine Stapelstelle gefüllt wird.
Die Übertragung der Verteilinformationen der einzelnen Stapel von den Stellen, an denen die Informationen ermittelt wurden zu Vorrichtung zum Erzeugen eines Gesamtstapels erfolgt nach Anspruch 19 vorteilhaft über Datennetze.
Die Kennung der Verteilinformationen und der Sendungen kann gemäß Anspruch 20 und 21 einen Identifikationscode und/oder die identifizierte und kodierte Adreßinformation enthalten.

Nachfolgend wird die Erfindung in einem Ausführungsbeispiel näher erläutert.
Dabei zeigt die Zeichnung in
- FIG 1: eine schematische Seitenansicht der erfin- dungsgemäßen Vorrichtung
- FIG 2 und 3: den Sortierablauf mit 10 Sendungsstapeln ausschnittsweise in 12 Zeitschritten.

Wie der FIG 1 zu entnehmen, transportiert eine kontinuierlich angetriebene Transporteinrichtung Sendungen liegend von links nach rechts in horizontaler Richtung in einen Stapelbehälter 10, in welchem sie zur Bildung eines Gesamtstapels in festgelegter Verteilreihenfolge übereinandergestapelt werden. Die Sendung 8 ist in der Bewegung von der Transporteinrichtung auf die oberste im Stapelbehälter 10 befindliche Sendung 9. Die Transporteinrichtung besitzt einen Transportstrang, der aus einem umlaufenden endlosen Transportband 11 besteht. Dieses Transportband 11 ist mittels Mitnehmern 12 in gleichmäßige Abschnitte unterteilt. In diese Abschnitte werden Sendungen 5 geladen, wobei auch bis zu einer festgelegten Gesamtdicke noch weitere Sendungen 7 in einem Abschnitt übereinander transportiert werden. Zum Laden der Sendungen 5 befinden sich oberhalb der Transportstrecke entsprechende Einrichtungen für jeden in der festgelegten Verteilreihenfolge sortierten Stapel 31,32,33. Jeder Stapel 31,32,33 wird in eine Stapelaufnahme gelegt, wobei die Sendungen sich in liegender Position befinden. Die Stapelaufnahmen sind dabei so schräg angeordnet, daß die Sendungen der Stapel an einer vorderen Anschlagwand 2 ausgerichtet werden. In einer noch zu erläuternden Reihenfolge werden die Stapel 31,32,33 vereinzelt, indem die jeweils unterste Sendung 3 der Stapel zu einer Zuführeinrichtung 14 hin abgezogen wird. Damit die unterste Sendung abgezogen werden kann, weist die vordere Anschlagwand 2 unten einen Spalt 4 auf, durch welchen die Sendungen 5 auf die Zuführeinrichtung 14 gelangen. Eine an sich bekannte Abzugseinrichtung ist hier nicht näher dargestellt. Diese kann beispielsweise aus im Start-Stop-Betrieb arbeitenden Abzugsbändern mit hohen Reibwerten und Unterdruckunterstützung sowie mit bekannten Rückhaltevorrichtungen (Abstreifern) zum Verhindern von Doppelabzügen bestehen. Die Zuführeinrichtungen 14, die beispielsweise aus endlosen Transportbändern bestehen, transportieren jeweils die vereinzelten Sendungen 5 zu Verteilinformationslesern 13, z.B. Barcodelesern. Mit diesen Informationen werden die Sendungen den einzelnen Verteilhaltepunkten zugeordnet. Dies geschieht in einer nicht dargestellten Steuereinrichtung. Nachdem die Verteilinformationen der Sendungen gelesen wurden, gelangen die Sendungen 5 auf zweistufige Zwischenspeicher. Diese bestehen jeweils aus zwei hintereinander angeordneten Transportstrekken 15,16 - über Rollen angetriebene und geführte Endlosbänder -. Jede Transportstrecke 15,16 ist über die Steuereinrichtung separat ansteuerbar, so daß die Sendungen 5 je nach Leseergebnis direkt in einen bestimmten Abschnitt des Transportbandes 11 gelangen können, oder aber in der ersten und/oder der zweiten Transportstrecke 15,16 beliebig lange entsprechend der Verteilinformationen und der Verteilreihenfolge zwischengespeichert werden können.

Der Abtransport der Sendungen 5 aus der zweiten Transportstrecke 16 in einen bestimmten Abschnitt des sich bewegenden Transportbandes 11 erfolgt so, daß die Sendungen 5 bei der Übergabe annähernd die Geschwindigkeit des Transportbandes 11 aufweisen. Diese Ausschleusbewegung wird so gestartet, daß die Sendungen 5 innerhalb der Abschnitte abgelegt werden. Die Bewegungen der zweiten Transportstrecke sind also mit der Bewegung des Transportbandes 11 synchronisiert. Damit die Sendungen 5 beim Zwischenspeichern und Abtransportieren nicht verrutschen, können diese mittels federnd gelagerter Rollen oder Bänder auf die Transportstrecken 15,16 gedrückt werden. Die Mitnehmer 12 sowie die Maschinengeometrie einschließlich Andrucksrollen sind so ausgelegt, daß in den Abschnitten des Transportbandes 11 mehrere Sendungen 5 bis zu einer festgelegten Gesamtdicke übereinandergestapelt werden können. Zur Einhaltung dieser Bedingung werden die Dicken der einzelnen Sendungen 5 mittels Dickensensoren, z.B. Lichtschrankenzeilen, gemessen. Diese Messungen müssen für jede einzelne Sendung durchgeführt werden, wenn die einzelnen Stapel inhomogen sind, d.h. aus Sendungen unterschiedlicher Dicke bestehen. Kommen dagegen Sendungen 5 von Großkunden zur Verteilung, d.h. viele gleichartige Sendungen 5 hintereinander, und werden diese gleichartigen Sendungen 5 in jeweils eine Stapelaufnahme geladen, genügt es, die Dickenmessung nur für die jeweilige erste gleichartige Sendung 5 durchzuführen.
Die am Ende der Transporteinrichtung befindliche, nicht näher dargestellte Stapeleinrichtung kann beispielsweise aus einer über zwei große Umlenkrollen geführte Kette, die aus Platten mit den Abmessungen der größten Sendungen und mit Abständen zueinander, die größer als die Länge der größten Sendungen in Transportrichtung sind, aufgebaut sein. Die Kette wird so angetrieben, daß eine Sendung stets auf eine Platte übergeben wird. Zwischen den Umlenkrollen unterhalb der in Transportrichtung bewegten Kettenteile befinden sich zwei Stapelbehälter. Jeden Stapelbehälter zugeordnet ist ein auf- und abwärts beweglicher Abstreifer. Er befindet sich am in Transportrichtung hinteren Ende des Stapelbehälters. Befindet sich auf einer Platte eine Sendung und soll diese in den betreffenden Stapelbehälter gestapelt werden, so wird der Abstreifer nach unten bewegt. Die Sendung stößt dagegen, die Platte bewegt sich weiter und die Sendung fällt in den Stapelbehälter. Um ein sicheres Abstreifen zu gewährleisten, weisen die Platten Rillen auf, in welche Zinken des gabelförmigen Abstreifers hineinragen. Die beiden Abstreifer werden so angesteuert, daß jeweils ein Stapelbehälter gefüllt wird und in der Zwischenzeit der andere Stapelbehälter gewechselt wird, so daß der Maschinenlauf nicht unterbrochen werden muß.

Wichtig für den Durchsatz der Vorrichtung ist ein optimaler Transfer der Sendungen 5 vom Zwischenspeicher auf die Transporteinrichtung, die die Sendungen 5 zur Stapelstelle transportiert, wo der Gesamtstapel gebildet wird. Es ist offensichtlich, daß die Entscheidung, ob eine bestimmte Sendung auf die Transporteinrichtung transportiert wird, abhängig ist vom Inhalt der anderen Stapelaufnahmen. Je detaillierter man den Inhalt aller Stapelaufnahmen hinsichtlich der Zuordnung jeder Sendung 5 zu einem Verteilhaltepunkt kennt, desto zeitökonomischer können die Sendungen 5 auf die Transporteinrichtung geladen werden. Sind diese Kenntnisse von dem vorherigen Sortierprozeß zur Bildung der einzelnen Stapel bekannt und wurden an die Steuereinrichtung übertragen, so muß nach der Identifizierung der jeweiligen Sendung 5 im Verteilinformationsleser 13 die Sendung nur einmal zwischengespeichert werden. Sind diese Kenntnisse a priori nicht vorhanden, ist es notwendig, möglichst weit in die einzelnen Stapel 31,32,33 "hineinzusehen". In diesem Beispiel wurde deshalb eine zweifache Zwischenspeicherung gewählt, d.h. man kennt von jedem Stapel 31,32,33 die Zuordnung der nächsten zwei Sendungen 5 zu den Verteilhaltepunkten. Dadurch kann schon frühzeitig über den Transfer auf die Transporteinrichtung entschieden werden.

Im weiteren werden die einzelnen Transferentscheidungsregeln erläutert.

Die erste als Transportstrecke 15 realisierte Zwischenspeicherstufe hinter dem Verteilinformationsleser 13 wird Puffer A genannt und die folgende als Transportstrecke 16 realisierte Zwischenspeicherstufe, von der die Sendungen 5 auf das Transportband 11 gelangen, Puffer B.

Die Ermittlung der Transferentscheidungen wird bei den Sendungen der Stapelaufnahme gestartet, die der Stapeleinrichtung am nächsten liegt, da diese Sendungen Auswirkungen auf die Ladevorgänge aus den davorliegenden Stapelaufnahmen haben. Generell werden Sendungen 5 für einen bestimmten Verteilhaltepunkt erst in einen Abschnitt des Transportbandes 11 geladen, wenn alle Sendungen aus den in Transportrichtung jeweils vorgelagerten Stapelaufnahmen für die gemäß der Verteilreihenfolge vorherigen Verteilhaltepunkte die jeweiligen Zwischenspeicher verlassen haben, wobei unter Einhaltung der Verteilreihenfolge Sendungen 5 bis zu einer festgelegten Gesamtdicke in die Abschnitte des Transportbandes 11 übereinandergeladen werden. Es können also sowohl Sendungen 5 für den gleichen Verteilhaltepunkt übereinandergeladen werden, als auch auf die letzte Sendung eines bestimmten Verteilhaltepunktes Sendungen des in der Verteilreihenfolge nächsten Verteilhaltepunktes.
Zu Beginn des Sortiervorganges werden alle Sendungen 5 für den in der Verteilreihenfolge ersten Verteilhaltepunkt parallel aus den Puffern B auf das noch leere Transportband 11 geladen. Das parallele Laden wird, wenn möglich, während des gesamten Sortierprozesses durchgeführt.
Um leere Abschnitte des Transportbandes 11 zu vermeiden, werden nach Möglichkeit Sendungen 5 für einen bestimmten Verteilhaltepunkt in einen Abschnitt geladen, der einem Abschnitt mit Sendungen 5 für den gleichen Verteilhaltepunkt folgt. Weiterhin werden bei entsprechenden Bedingungen die Sendungen 5 für den als nächstes auf das Transportband 11 zu ladenden Verteilhaltepunkt in einen Abschnitt transportiert, der dem die letzten Sendungen des vorherigen Verteilhaltepunktes enthaltenen Abschnitt am nächsten liegt. Ist aufgrund der Informationen über die Sendungen in den Stapelaufnahmen klar, wieviel Abschnitte des Transportbandes 11 für die Sendungen des als nächstes zu ladenden Verteilhaltepunktes benötigt werden, so können auch schon Sendungen 5 für den in der Verteilreihenfolge übernächsten Verteilhaltepunkt in einen davor liegenden Abschnitt geladen werden.

Sind mehrere Sendungen für einen Verteilhaltepunkt auf das Transportband 11 zu laden, so erfolgt eine Priorisierung der Sendungen hinsichtlich der Reihenfolge. Die Priorisierung erfolgt dabei so, daß sich ein möglichst hoher Durchsatz beim Sortieren ergibt.

In den folgenden Ausführungen wird eine Vorrichtung mit 10 Stapelaufnahmen und dazugehörigen Puffern A und B vereinbart.

Die Sendungen für den Verteilhaltepunkt 1 sind zuerst auf das Transportband 11 zu laden und werden im Stapelbehälter 10 zu unterst abgestapelt, die Sendungen für den Verteilhaltepunkt mit der höchsten Ziffer werden zuletzt geladen und zu oberst abgestapelt.

In den Darstellungen zeigt die erste Zeile die Nummer der Stapelaufnahme, die Zahlen in der zweiten Zeile geben die Verteilhaltepunkte der im Puffer A zur jeweiligen Stapelaufnahme befindlichen Sendung an, die Zahlen in der dritten Zeile die Verteilhaltepunkte der im Puffer B zur jeweiligen Stapelaufnahme befindlichen Sendung, die Zahlen in der vierten Zeile die Inhalte der momentan an den Ausgängen der Puffer B befindlichen Abschnitte des Transportbandes 11. Dabei bedeutet x leer und z.B. 3;3;2 bedeutet, daß in diesem Abschnitt von unten nach oben eine Sendung für den Verteilhaltepunkt 2 und zwei Sendungen für den Verteilhaltepunkt 3 übereinander geladen wurden. Das Transportband 11 wird von links nach rechts bewegt. Die Priorisierung der Sendungen wird anhand folgender Tabelle erläutert. Diese Tabelle zeigt einen "Schnappschuß" während des Sortierprozesses.

**Tabelle 1**

| Stapelaufnahme | 1 | 2 | 3 | 4 | 5 | 6 | 7 | 8 | 9 | 10 |
|---|---|---|---|---|---|---|---|---|---|---|
| Puffer A | 7 | 8 | 9 | 7 | 9 | 6 | 11 | 9 | 8 | **5** |
| Puffer B | **6** | 7 | 7 | 6 | 7 | 6 | 10 | 5 | 4 | 4 |
| Transportband | x | x | x | 5;5 | **4** | 4;4 | **4;4** | 2;2 | 2 | 2 |
| | | | | 5 | | 4 | | 2 | | |

Die Sendung für den Verteilhaltepunkt 5 im Puffer A 10 (Puffer A für die Stapelaufnahme 10) verhindert, daß die Sendung für den Verteilhaltepunkt 6 im Puffer B1 auf das Transportband 11 geladen werden kann. Erst wenn sich im Puffer A10 eine Sendung für einen Verteilhaltepunkt ≥6 befindet, kann die Sendung aus dem Puffer B1 geladen werden.
Damit zur Erhöhung des Durchsatzes die Sendung für den Verteilhaltepunkt 6 aus dem Puffer B1 möglichst zeitig auf das Transportband 11 geladen werden kann, hat der Transfer der Sendung für den Verteilhaltepunkt 4 aus dem Puffer B10 auf das Transportband 11 die höchste Priorität gegenüber den anderen Sendungen für den Verteilhaltepunkt 4 in den Puffern B. Dieser Transfer kann realisiert werden, da im momentanen Abschnitt 7 des Transportbandes 11 noch Platz für die Sendung aus dem Puffer B10 ist. Deshalb wird die Sendung für den Verteilhaltepunkt 4 im Puffer B9 nicht mit den Sendungen für den gleichen Verteilhaltepunkt unter dem Puffer B7, sondern mit der Sendung unter dem Puffer B5 vereinigt. Dadurch kann gegenüber einer nichtpriorisierten Variante die Sendung für den Verteilhaltepunkt 6 im Puffer B1 zwei Schritte früher auf das Transportband geladen werden.

Anhand der in FIG 2 dargestellten Tabelle ist ein Sortierablauf wie erläutert beispielhaft in Zeitschritten ausgeführt. Dabei bedeutet
- B2: Puffer B für die Stapelaufnahme 2
- A4: Puffer A für die Stapelaufnahme 4
- C7: zum betrachteten Zeitpunkt unter dem Puffer B der Stapelaufnahme 7 befindlicher Abschnitt des Transportbandes
Der Pfeil zeigt auf die nächste auf das Transportband zu ladende Sendung
- 3;3;2: die unterste Sendung ist für den Verteilhaltepunkt 2, darüber liegen zwei Sendungen für den Verteilhaltepunkt 3
- 3p8: Sendung für Verteilhaltepunkt 3 und Priorität 8, d.h. die Sendung in B8 muß so früh wie möglich transferiert werden.
- EC: Übergabebedingung (eject condition)

Die Stapellinien - Stapelaufnahme und dazugehörige Puffermit der höchsten Priorität sind fett und schräg gedruckt. Die Abstapelung der Sendungen im Gesamtstapel erfolgt von unten nach oben mit steigender Verteilhaltepunktnummer. Wie aus bisherigen Ausführungen zu erkennen, kann der Gesamtstapel möglichst schnell und fehlerfrei gebildet werden, wenn möglichst vollständige Informationen über die Zusammensetzung der Stapel in den Stapelaufnahmen hinsichtlich der Verteilhaltepunkte vorliegen. Das bedeutet, daß die Anzahl der Speicherstufen in den Zwischenspeichern möglichst groß sein sollte. Da dies wiederum die Maschine stark vergrößern und verteuern würde, ist es günstig, hinsichtlich der Anzahl der Speicherstufen der Zwischenspeicher und des Maschinendurchsatzes einen Kompromiß einzugehen. Aus diesem Grund wird die Zusammensetzung der Stapel über einen längeren Zeitraum statistisch ausgewertet. Wenn es aufgrund der statistischen Daten unwahrscheinlich ist, daß bestimmte Stapelzusammensetzungen auftreten, so können unter Berücksichtigung dieser Annahme Sendungen für einen bestimmten Verteilhaltepunkt auf die Transporteinrichtung geladen werden, obwohl nicht 100prozentig sicher ist, daß in einem Stapel nicht noch eine Sendung für einen vorher abzulegenden Verteilhaltepunkt liegt. Diese Variante kann sinnvoll sein, wenn beispielsweise dadurch der Durchsatz um 20% bei nur 0,5% höherer Fehlerrate gesteigert werden kann.
Bei der Bildung der einzelnen Stapel für die Stapelaufnahmen werden die Informationen hinsichtlich der den einzelnen Sendungen zugeordneten Verteilhaltepunkte ermittelt oder sind bei der Bildung schon vorhanden. Werden diese Daten dann an die Vorrichtung zur Bildung des Gesamtstapels übertragen, z.B. über Datennetze, so kann der Gesamtstapel aufgrund der Kenntnisse über die Zusammensetzung der einzelnen Stapel schnell bei geringem apparativen Aufwand - es ist nur eine einstufige Zwischenspeicherung notwendig - gebildet werden. Damit die einzelnen Sendungen den übertragenen Verteilhaltepunkten zugeordnet werden können, muß mindestens jeder Stapel mit einem Identifikationscode versehen werden. Bei der Übertragung der Daten wird die Stapelidentifikation mitübertragen. Da die Reihenfolge der Sendungen im Stapel erhalten bleibt, ist eine Identifikation der einzelnen Sendungen nicht unbedingt notwendig, kann aber für eine zusätzliche Absicherung erfolgen. Die einzelne Sendung kann dabei durch eine fortlaufende ID-Nummer in Barcodeform oder durch die erkannte und als Barcode aufgebrachte Verteilinformation identifiziert werden.

## Patentansprüche

1. Vorrichtung zum Erzeugen eines Gesamtstapels von mit Verteilinformationen versehenen flachen Sendungen in bestimmter Verteilreihenfolge mit gegebenen Verteilhaltepunkten aus mehreren Stapeln (31,32,33) in gleicher Verteilreihenfolge sortierter Sendungen, bestehend aus
- einer Stapelaufnahme für jeden Stapel (31,32,33)
- steuerbaren Vereinzelungseinrichtungen zur Vereinzelung der Sendungsstapel (31,32,33) aus den Stapelaufnahmen in jeweils eine Zuführeinrichtung (14) zu jeweils einem Verteilinformationsleser (13),
- die Sendungen (5) aus den jeweiligen Verteilinformationslesern (13) aufnehmenden Zwischenspeichern mit jeweils mindestens einer Speicherstufe (15,16),
- einer kontinuierlich angetriebenen Transporteinrichtung mit einem in gleichmäßige Abschnitte zur Aufnahme der Sendungen (5) aus den Zwischenspeichern unterteilten, umlaufenden Transportstrang und zum Weitertransport der Sendungen (5) zu einer Stapeleinrichtung für den Gesamtstapel, **gekennzeichnet durch** eine Steuereinrichtung zum Steuern der Vereinzelungseinrichtungen, Zuführeinrichtungen, Verteilinformationsleser, Zwischenspeicher derart, daß die Sendungen (5) für einen bestimmten Verteilhaltepunkt erst von einem Zwischenspeicher auf die Transporteinrichtung transportierbar sind, wenn alle Sendungen aus den in Transportrichtung jeweils vorgelagerten Stapelaufnahmen für die gemäß der Verteilreihenfolge vorherigen Verteilhaltepunkte mit einer vereinbarten Wahrscheinlichkeit den jeweiligen Zwischenspeicherausgang passiert haben.

2. Vorrichtung nach Anspruch 1, **dadurch gekennzeichnet, daß** die gleichmäßigen Abschnitte der Transporteinrichtung zur Aufnahme mehrerer Sendungen (5) bis zu einer festgelegten Gesamtdicke ausgelegt sind.

3. Vorrichtung nach Anspruch 2, **dadurch gekennzeichnet, daß** die Steuereinrichtung so ausgeführt ist, daß Sendungen unter Einhaltung der Verteilreihenfolge bis zur festgelegten Gesamtdicke in die Abschnitte der Transporteinrichtung übereinandergeladen werden.

4. Vorrichtung nach Anspruch 1 oder 3, **dadurch gekennzeichnet, daß** die Steuereinrichtung so ausgeführt ist, daß, wenn sich die letzte Sendung eines jeweiligen Verteilhaltepunktes in einem bestimmten Abschnitt der Transporteinrichtung befindet, mindestens eine Sendung des in der Verteilreihenfolge übernächsten Verteilhaltepunktes in einen Abschnitt der Transporteinrichtung geladen wird, wenn zwischen diesem Abschnitt und dem Abschnitt mit der letzten Sendung des jeweiligen Verteilhaltepunktes alle Sendungen für den in der Verteilreihenfolge nächsten Verteilhaltepunkt ladbar sind.

5. Vorrichtung nach einem der Ansprüche 3 bis 4, **dadurch gekennzeichnet, daß** die Steuereinrichtung so ausgeführt ist, daß auf die letzte Sendung/Sendungen eines bestimmten Verteilhaltepunktes bis zur festgelegten Gesamtdicke, Sendungen des in der Verteilreihenfolge nächsten Verteilhaltepunktes stapelbar sind.

6. Vorrichtung nach einem der Ansprüche 1 bis 5, **dadurch gekennzeichnet, daß** die Steuereinrichtung so ausgeführt ist, daß die Sendungen des als nächstes auf die Transporteinrichtung zu ladenden Verteilhaltepunktes in einen leeren, dem die letzten Sendungen des vorherigen Verteilhaltepunktes enthaltenden Abschnitt am nächsten befindlichen Abschnitt der Transporteinrichtung ladbar sind.

7. Vorrichtung nach Anspruch 1 oder 3, **dadurch gekennzeichnet, daß** die Steuereinrichtung so ausgeführt ist, daß alle aus den Zwischenspeichern gleichzeitig ladbaren Sendungen parallel auf die Transporteinrichtung geladen werden.

8. Vorrichtung nach Anspruch 1 oder 3, **dadurch gekennzeichnet, daß** die Steuereinrichtung so ausgeführt ist, daß die Sendungen für jeweils einen Verteilhaltepunkt in hintereinanderliegende Abschnitte der Transporteinrichtung ladbar sind.

9. Vorrichtung nach Anspruch 1, **dadurch gekennzeichnet, daß** die Steuereinrichtung so ausgeführt ist, daß bei neu gefüllten Stapelaufnahmen die Ermittlung der auf die Transporteinrichtung zu ladenden Sendungen mit den Sendungen der der Stapeleinrichtung für den Gesamtstapel am nächsten liegenden Stapelaufnahme beginnt.

10. Vorrichtung nach Anspruch 1 oder 3, **dadurch gekennzeichnet, daß** zum ordnungsgemäßen Laden der Sendungen aus den Zwischenspeichern in die Abschnitte der Transporteinrichtung die Ladezeitpunkte auf die jeweilige Lage der Abschnitte abgestimmt ist und die Ladegeschwindigkeit der Sendungen annähernd der Transportgeschwindigkeit der Transporteinrichtung entspricht.

11. Vorrichtung nach Anspruch 1 oder 10, **dadurch gekennzeichnet, daß** die Zwischenspeicher jeweils aus einer oder mehreren hintereinander angeordneten, separat im Start-Stop-Betrieb ansteuerbaren Transportstrecken (15,16) bestehen.

12. Vorrichtung nach einem der Ansprüche 1 bis 11, **dadurch gekennzeichnet, daß** sich nach den Vereinzelungseinrichtungen und vor den Zwischenspeichern jeweils Dickenmeßeinrichtungen für die Sendungen befinden.

13. Vorrichtung nach einem der Ansprüche 1 bis 12, **dadurch gekennzeichnet, daß** die Sendungen liegend stapelbar und transportierbar sind.

14. Vorrichtung nach Anspruch 11 und 13, **dadurch gekennzeichnet, daß** die Transportstrecken (15,16) aus endlosen, über Rollen geführte Transportbändern bestehen.

15. Vorrichtung nach Anspruch 14, **dadurch gekennzeichnet, daß** sich über den Transportbändern beweglich gelagerte, mittels Federkraft gegen die Transportbänder gedrückte, nicht angetriebene Andruckrollen oder -bänder befinden.

16. Vorrichtung nach Anspruch 1 und 13, **dadurch gekennzeichnet, daß** die Stapelaufnahmen Bestandteil der Vereinzelungseinrichtungen sind und die Stapel (31,32,33) durch Abziehen der jeweils untersten Sendungen (3) vereinzelbar sind.

17. Vorrichtung nach Anspruch 1, **dadurch gekennzeichnet, daß** die Stapeleinrichtung für den Gesamtstapel zwei anfahrbare Stapelstellen besitzt, wobei bei Erreichen eines festgelegten Füllgrades die jeweils andere Stapelstelle im Einsatz ist.

18. Verfahren zum Erzeugen eines Gesamtstapels von mit Verteilinformationen in Form von Adressen versehenen flachen Sendungen in bestimmter Verteilreihenfolge mit gegebenen Verteilhaltepunkten aus mehreren Stapeln (31,32,33) in gleicher Verteilreihenfolge sortierter Sendungen, **dadurch gekennzeichnet, daß** die Stapel und/oder die einzelnen Sendungen mit einer Kennung versehen sind, mit den Schritten:
- Übertragen der bei der Sortierung der einzelnen Sendungsstapel ermittelten Verteilinformationen der Sendungen mit diesen Kennungen zu einer Vorrichtung zum Erzeugen eines Gesamtstapels, bestehend aus Stapelaufnahmen, Vereinzelungseinrichtungen für die Sendungen in den Stapelaufnahmen, Verteilinformations- und Kennungsleseeinrichtungen, nachfolgenden mindestens einstufigen Zwischenspeichern, aus denen die Sendungen auf eine Transporteinrichtung mit einem umlaufenden, in gleichmäßige Abschnitte unterteilten, kontinuierlich angetriebenen Transportstrang, der die Sendungen einer Stapeleinrichtung für den Gesamtstapel zuführt, geladen werden und einer Steuereinrichtung zum Steuern der Vereinzelungseinrichtungen, Zuführeinrichtungen, Verteilinformationsleser, Zwischenspeicher derart, daß die Sendungen (5) für einen bestimmten Verteilhaltepunkt erst von einem Zwischenspeicher auf die Transporteinrichtung transportierbar sind, wenn alle Sendungen aus den in Transportrichtung jeweils vorgelagerten Stapelaufnahmen für die gemäß der Verteilreihenfolge vorherigen Verteilhaltepunkte mit einer vereinbarten Wahrscheinlichkeit den jeweiligen Zwischenspeicherausgang passiert haben,
- Erstellen des Transferplanes zum Laden des Transportstranges unter Auswertung der übertragenen, den Verteilhaltepunkten zugeordneten Adreßinformationen aller Sendungen,
- Lesen der Kennungen der Stapel und/oder der vereinzelten Sendungen und Bildung des Gesamtstapels unter Zugrundelegung des Transferplanes zum Laden des Transportstranges.

19. Verfahren nach Anspruch 18, **dadurch gekennzeichnet, daß** die mit Kennungen versehenen Verteilinformationen über Datennetze übertragen werden.

20. Verfahren nach Anspruch 18 oder 19, **dadurch gekennzeichnet, daß** die Kennung einen Identifikationscode enthält.

21. Verfahren nach einem der Ansprüche 18 bis 20, **dadurch gekennzeichnet, daß** die Kennung der Sendungen die identifizierte und codierte Adreßinformation enthält.

## Claims

1. Apparatus for producing an overall stack from flat items of mail provided with distribution information in a specific distribution order with given distribution stopping points from a plurality of stacks (31, 32, 33) of items of mail sorted in the same distribution order, comprising
- a stack holder for each stack (31, 32, 33)
- controllable separating devices for separating the stacks of items of mail (31, 32, 33) from the stack holders into in each case a feed device (14) to in each case one distribution information reader (13),
- intermediate stores accommodating the items of mail (5) from the respective distribution information readers (13) and each having at least one storage stage (15, 16),
- a continuously driven transport device having a circulating transport stream subdivided into uniform sections to accommodate the items of mail (5) from the intermediate stores and intended to transport the items of mail (5) onwards to a stacking device for the overall stack,
**characterized by** a control device for controlling the separating devices, feed devices, distribution information readers, intermediate stores in such a way that the items of mail (5) for a specific distribution stopping point can only be transported from an intermediate store onto the transport device when all the items of mail from the stack holders in each case positioned upstream in the transport direction for the preceding distribution stopping points according to the distribution order have passed the respective intermediate store output with an agreed probability.

2. Apparatus according to Claim 1, **characterized in that** the uniform sections of the transport device are designed to accommodate a plurality of items of mail (5) up to a defined overall thickness.

3. Apparatus according to Claim 2, **characterized in that** the control device is implemented in such a way that items of mail are loaded one above another into the sections of the transport device, maintaining the distribution order, up to the defined overall thickness.

4. Apparatus according to Claim 1 or 3, **characterized in that** the control device is implemented in such a way that when the last item of mail from a respective distribution stopping point is located in a specific section of the transport device, at least one item of mail from the next-but-one distribution stopping point in the distribution order is loaded into a section of the transport device if, between this section and the section with the last item of mail from the respective distribution stopping point, all the items of mail for the next distribution stopping point in the distribution order can be loaded.

5. Apparatus according to one of Claims 3 to 4, **characterized in that** the control device is implemented in such a way that items of mail from the next distribution stopping point in the distribution order can be stacked onto the last item/items of mail from a specific distribution stopping point, up to the defined overall thickness.

6. Apparatus according to one of Claims 1 to 5, **characterized in that** the control device is implemented in such a way that the items of mail from the distribution stopping point to be loaded onto the transport device next can be loaded into an empty section of the transport device that is located closest to the section containing the last items of mail from the preceding distribution stopping point.

7. Apparatus according to Claim 1 or 3, **characterized in that** the control device is implemented in such a way that all items of mail that can be loaded simultaneously from the intermediate stores are loaded in parallel onto the transport device.

8. Apparatus according to Claim 1 or 3, **characterized in that** the control device is implemented in such a way that the items of mail for one distribution stopping point in each case can be loaded into sections of the transport device located one after another.

9. Apparatus according to Claim 1, **characterized in that** the control device is implemented in such a way that when the stack holders are newly filled, the determination of the items of mail to be loaded onto the transport device begins with the items of mail of the stack holder located closest to the stacking device for the overall stack.

10. Apparatus according to Claim 1 or 3, **characterized in that** in order to load the items of mail correctly from the intermediate stores into the sections of the transport device, the loading times are coordinated with the respective position of the sections, and the loading speed of the items of mail corresponds approximately to the transport speed of the transport device.

11. Apparatus according to Claim 1 or 10, **characterized in that** the intermediate stores in each case comprise one or more transport sections (15, 16) that are arranged one after another and can be driven separately in start-stop operation.

12. Apparatus according to one of Claims 1 to 11, **characterized in that** after the separating devices and before the intermediate stores there are in each case thickness measuring devices for the items of mail.

13. Apparatus according to one of Claims 1 to 12, **characterized in that** the items of mail can be stacked and transported in a horizontal position.

14. Apparatus according to Claims 11 and 13, **characterized in that** the transport sections (15, 16) comprise endless transport belts guided over rollers.

15. Apparatus according to Claim 14, **characterized in that** above the transport belts there are non-driven pressure rollers or belts which are mounted such that they can be moved and are pressed against the transport belts by means of spring force.

16. Apparatus according to Claims 1 and 13, **characterized in that** the stack holders are a constituent part of the separating devices and the stacks (31, 32, 33) can be separated by pulling off the respective lowest items of mail (3).

17. Apparatus according to Claim 1, **characterized in that** the stacking device for the overall stack has two stacking points which can be reached, and when a defined level is reached, the respective other stacking point is in use.

18. Method of producing an overall stack from flat items of mail provided with distribution information in the form of addresses in a specific distribution order with given distribution stopping points from a plurality of stacks (31, 32, 33) of items of mail sorted in the same distribution order, **characterized in that** the stacks and/or the individual items of mail are provided with a code, the method having the steps:
- transmitting the distribution information from the items of mail, determined during the sorting of the individual stacks of items of mail, together with these codes to an apparatus for producing an overall stack, comprising stack holders, separating devices for the items of mail in the stack holders, distribution information and code reading devices, subsequent at least one-stage intermediate stores, from which the items of mail are loaded onto a transport device having a circulating transport stream which is subdivided into uniform sections and driven continuously and which feeds the items of mail to a stacking device for the overall stack, and a control device for controlling the separating devices, feed devices, distribution information readers, intermediate stores in such a way that the items of mail (5) for a specific distribution stopping point can only be transported from an intermediate store onto the transport device when all the items of mail from the stack holders in each case positioned upstream in the transport direction for the preceding distribution stopping points according to the distribution order have passed the respective intermediate store output with an agreed probability,
- drawing up the transfer plan for loading the transport stream by evaluating the transmitted address information associated with the distribution stopping points from all the items of mail,
- reading the codes of the stacks and/or the separated items of mail and forming the overall stack on the basis of the transfer plan for loading the transport stream.

19. Method according to Claim 18, **characterized in that** the distribution information provided with codes is transmitted via data networks.

20. Method according to Claim 18 or 19, **characterized in that** the code contains an identification code.

21. Method according to one of Claims 18 to 20, **characterized in that** the code belonging to the items of mail contains the identified and encoded address information.

## Revendications

1. Dispositif pour la production d'une pile globale d'envois plats munis d'informations de distribution dans un certain ordre de distribution avec des points de distribution donnés, à partir de plusieurs piles (31, 32, 33) d'envois triés dans le même ordre de distribution, constitué de :
- un récepteur de pile pour chaque pile (31, 32, 33),
- des dispositifs de séparation commandables pour séparer la pile d'envois (31, 32, 33) des récepteurs de pile respectivement dans un dispositif d'amenée (14) vers un lecteur d'informations de distribution (13) respectif,
- des stockages intermédiaires recevant les envois (5) qui proviennent des lecteurs d'information de distribution (13) respectifs et ayant respectivement au moins un niveau de stockage (15, 16),
- un dispositif de transport entraîné en continu et comportant une voie de transport tournante divisée en tronçons réguliers pour la réception des envois (5) provenant des stockages intermédiaires pour le transport des envois (5) vers un dispositif d'empilement pour la pile globale,
**caractérisé par** un dispositif de commande pour commander les dispositifs de séparation, les dispositifs d'amenée, les lecteurs d'informations de distribution et les stockages intermédiaires de telle sorte que les envois (5) destinés à un certain point de distribution ne sont transportables d'un stockage intermédiaire au dispositif de transport que si tous les envois provenant des récepteurs de pile placés respectivement du côté amont dans la direction de transport pour les points de distribution précédents selon l'ordre de distribution ont passé avec une probabilité connue la sortie de stockage intermédiaire respective.

2. Dispositif selon la revendication 1, **caractérisé par le fait que** les tronçons réguliers du dispositif de transport sont conçus pour recevoir plusieurs envois (5) jusqu'à une épaisseur totale fixée.

3. Dispositif selon la revendication 2, **caractérisé par le fait que** le dispositif de transport est réalisé de telle sorte que des envois sont chargés les uns sur les autres en respectant l'ordre de distribution jusqu'à l'épaisseur totale fixée dans les tronçons du dispositif de transport.

4. Dispositif selon la revendication 1 ou 3, **caractérisé par le fait que** le dispositif de commande est réalisé de telle sorte que, lorsque le dernier envoi d'un point de distribution respectif se trouve dans un certain tronçon du dispositif de transport, au moins un envoi du point de distribution qui suit le point de distribution suivant dans l'ordre de distribution est chargé dans un tronçon du dispositif de transport lorsque tous les envois destinés au point de distribution suivant dans l'ordre de distribution peuvent être chargés entre ce tronçon et le tronçon avec le dernier envoi du point de distribution respectif.

5. Dispositif selon l'une des revendications 3 à 4, **caractérisé par le fait que** le dispositif de commande est réalisé de telle sorte que, à la suite du dernier envoi ou des derniers envois d'un certain point de distribution, des envois du point de distribution suivant dans l'ordre de distribution peuvent être empilés jusqu'à l'épaisseur totale fixée.

6. Dispositif selon l'une des revendications 1 à 5, **caractérisé par le fait que** le dispositif de commande est réalisé de telle sorte que les envois du point de distribution à charger comme suivant sur le dispositif de transport peuvent être chargés dans un tronçon de dispositif de transport vide le plus proche du tronçon contenant les derniers envois du point de distribution précédent.

7. Dispositif selon la revendication 1 ou 3, **caractérisé par le fait que** le dispositif de commande est réalisé de telle sorte que tous les envois pouvant être chargés simultanément à partir des stockages intermédiaires sont chargés en parallèle sur le dispositif de transport.

8. Dispositif selon la revendication 1 ou 3, **caractérisé par le fait que** le dispositif de commande est réalisé de telle sorte que les envois pour un certain point de distribution peuvent être chargés dans des tronçons successifs du dispositif de transport.

9. Dispositif selon la revendication 1, **caractérisé par le fait que** le dispositif de commande est réalisé de telle sorte que, pour des récepteurs de pile nouvellement remplis, la détermination des envois à charger sur le dispositif de transport commence avec les envois du récepteur de pile le plus proche du dispositif d'empilement pour la pile globale.

10. Dispositif selon la revendication 1 ou 3, **caractérisé par le fait que**, pour le chargement normal des envois à partir des stockages intermédiaires vers les tronçons du dispositif de transport, les instants de chargement sont adaptés à la position respective des tronçons et la vitesse de chargement des envois est adaptée approximativement à la vitesse de transport du dispositif de transport.

11. Dispositif selon la revendication 1 ou 10, **caractérisé par le fait que** les stockages intermédiaires sont constitués chacun d'une ou de plusieurs voies de transport (15, 16) disposées les unes derrières les autres et pouvant être commandées séparément selon un mode de fonctionnement démarrage-arrêt.

12. Dispositif selon l'une des revendications 1 à 11, **caractérisé par le fait qu'**il y a après les dispositifs de séparation et avant les stockages intermédiaires à chaque fois des dispositifs de mesure d'épaisseur pour les envois.

13. Dispositif selon l'une des revendications 1 à 12, **caractérisé par le fait que** les envois peuvent être empilés et transportés en position horizontale.

14. Dispositif selon les revendications 11 et 13, **caractérisé par le fait que** les voies de transport (15, 16) sont des bandes transporteuses sans fin guidées sur des rouleaux.

15. Dispositif selon la revendication 14, **caractérisé par le fait qu'**il y a au-dessus des bandes transporteuses des galets ou des rubans de pression non entraînés logés de façon à être mobiles et poussés au moyen d'une force de ressort contre les bandes transporteuses.

16. Dispositif selon les revendications 1 et 13, **caractérisé par le fait que** les récepteurs de pile font partie des dispositifs de séparation et les piles (31, 32, 33) sont séparables par le retrait des envois les plus bas (3).

17. Dispositif selon la revendication 1, **caractérisé par le fait que** le dispositif d'empilement pour la pile globale comporte deux points d'empilement dont on peut s'approcher et que, lorsqu'un niveau de remplissage fixé est atteint, l'autre point d'empilement respectif est utilisé.

18. Procédé pour la production d'une pile globale d'envois plats munis d'informations de distribution sous forme d'adresses dans un certain ordre de distribution avec des points de distribution donnés, à partir de plusieurs piles (31, 32, 33) d'envois triés dans le même ordre de distribution, **caractérisé par le fait que** les piles et/ou les différents envois sont munis d'un identificateur, avec les étapes suivantes :
- transmission des informations de distribution des envois qui ont été déterminées lors du tri des différentes piles d'envois avec ces identificateurs à un dispositif destiné à la production d'une pile globale et constitué de récepteurs de pile, de dispositifs de séparation pour les envois dans les récepteurs de pile, de dispositifs de lecture d'informations de distribution et d'identificateurs, de stockages intermédiaires consécutifs à au moins un niveau à partir desquels les envois sont chargés sur un dispositif de transport avec une voie de transport tournante qui est divisée en tronçons réguliers, qui est entraînée de façon continue et qui conduit les envois à un dispositif d'empilement pour la pile globale et un dispositif de commande pour commander les dispositifs de séparation, les dispositifs d'amenée, les lecteurs d'informations de distribution et les stockages intermédiaires de telle sorte que les envois (5) destinés à un certain point de distribution ne peuvent être transportés d'un stockage intermédiaire au dispositif de transport que si tous les envois provenant des récepteurs de pile qui sont placés du côté amont dans la direction de transport et qui sont destinés aux points de distribution précédents selon l'ordre de distribution ont passé avec une probabilité convenue la sortie de stockage intermédiaire,
- élaboration du plan de transfert pour le chargement de la voie de transport en évaluant les informations d'adresses transmises, associées aux points de distribution, de tous les envois,
- lecture des identificateurs des piles et/ou des envois isolés et formation de la pile globale sur la base du plan de transfert pour le chargement de la voie de transport.

19. Procédé selon la revendication 18, **caractérisé par le fait qu'**on transmet les informations de distribution munies d'identificateurs par l'intermédiaire de réseaux de données.

20. Procédé selon la revendication 18 ou 19, **caractérisé par le fait que** l'identificateur contient un code d'identification.

21. Procédé selon l'une des revendications 18 à 20, **caractérisé par le fait que** l'identificateur des envois contient l'information d'adresse identifiée et codée.
